# EUROPÄISCHE PATENTSCHRIFT

(11) **EP 2 793 317 B1**
(45) Veröffentlichungstag und Bekanntmachung des Hinweises auf die Patenterteilung: **02.03.2016**
(21) Anmeldenummer: 13163683.9
(22) Anmeldetag: 15.04.2013
(51) Int. Cl.: H01R 13/46, H01R 13/645

(54) **Steckverbinder**
Connector
Connecteur à fiches

(43) Veröffentlichungstag der Anmeldung: 22.10.2014
(73) Patentinhaber: Siemens Aktiengesellschaft, 80333 München (DE)
(72) Erfinder: Bergmann, Martin, 92253 Schnaittenbach (DE); Mulzer, Andreas, 92546 Schmidgaden/Trisching (DE)

(56) Entgegenhaltungen:
- WO-A1-00/62380
- DE-A1- 2 534 775
- DE-A1- 19 909 807
- US-A- 5 449 302

## Beschreibung

Die Erfindung betrifft einen Steckverbinder zum Trennen und Verbinden von elektrischen Leitungen von einer Baugruppe bzw. mit der Baugruppe, umfassend ein erstes Gehäuseteil und ein zweites Gehäuseteil, wobei das erste Gehäuseteil mit dem zweiten Gehäuseteil schwenkbar verbunden ist um beide Gehäuseteile zu einem Gehäuse zusammenzuklappen, weiterhin aufweisend eine Kodierelementaufnahme zur Aufnahme eines Kodierelementes, welches mit einem in der Baugruppe angeordnetem Gegenkodierelement zusammenwirkt, wobei das Kodierelement und das Gegenkodierelement nach dem Schlüssel-Schloss-Prinzip ausgestaltet sind.

Um eine eindeutige Zuordnung eines Steckverbinders zu einer Baugruppe zu gewährleisten, sind aus der DE 195 14 842 B4 eine Baugruppe mit einem Prozessstecker mit einem Kodierelement und einem Gegenkodierelement bereits bekannt.

Weitere Steckverbinder deren eindeutige Zuordnung zu einer Baugruppe Kodierelemente gewährleistet wird, sind aus DE 25 34 775 A1, US 5 449 392, WO 00/62380, und DE 199 09 807 A1 bekannt. Zusätzlich zu den Kodierelementen werden dort auch Beschriftungsfelder zur Dokumentation verwendet.

Um beispielsweise einem Monteur von elektrischen Leitungen an elektrische Steckverbinder die Montage zu erleichtern, ist es die Aufgabe der Erfindung, einen Steckverbinder bereitzustellen, bei welchem eine Möglichkeit geschaffen ist, eine Beschaltung des Steckverbinders rasch zu erkennen.

Die Aufgabe wird mit dem eingangs genannten Steckverbinder dadurch gelöst, dass das erste Gehäuseteil als eine Klappe und das zweite Gehäuseteil als ein Basisteil mit einer Innenseite und einer Außenseite ausgestaltet ist, wobei in das Basisteil die Kodierelementaufnahme integriert ist und ein in Blickrichtung auf die Innenseite erstes Beschriftungsfeld trägt, weiterhin ist das Basisteil auf der Außenseite im Bereich der Kodierelementaufnahme mit einer Öffnung und einem der Öffnung zugeordnetem zweiten Beschriftungsfeld ausgestaltet, dabei weisen die Beschriftungsfelder neben Ziffern und Schriftzeichen Markierungslinien auf, welche derart angeordnet sind, dass sie mit auf dem Kodierelement angeordneten Markierungen bei gestecktem Kodierelement in Übereinstimmung sind. Einem Monteur mit der Aufgabe eine bestimmte Baugruppe über einen Steckverbinder beispielsweise mit einer Versorgungsspannung zu versorgen, wird erfindungsgemäß die Montagearbeit erleichtert. Vorzugsweise entnimmt er einer Verpackungseinheit eine Baugruppe mit bereits vorgestecktem Steckverbinder. Diese Baugruppe wird er gemäß vorgesehenem Versorgungsspannungssystem einbauen. Trennt er bei seinem Einbauvorgang den bereits vorgesteckten Steckverbinder von der Baugruppe, so löst sich das Kodierelement von dem Gegenkodierelement der Baugruppe. Beispielsweise ist die Baugruppe für ein Spannungssystem von 24 V Gleichspannung ausgerichtet, dementsprechend ist in der Baugruppe das Gegenkodierelement zu dem Kodierelement auf eine 24 V Gleichspannungskodierung ausgerichtet. Die Markierungen auf dem Kodierelement zeigen dementsprechend im ersten und zweiten Beschriftungsfeld auf die den Markierungslinien zugeordneten Spannungssystemen. Noch bevor der Monteur den Steckverbinder zum Anschluss von elektrischen Leitungen geöffnet hat, kann er über die Öffnung in Verbindung mit dem zweiten Beschriftungsfeld das zugeordnete Spannungssystem erkennen. Macht sich der Monteur nun an die Anschlussarbeit der elektrischen Leitungen an den Steckverbinder, so wird er die Klappe des Steckverbinders öffnen und sein Blickfeld auf die Innenseite des Basisteils richten und damit auf das erste Beschriftungsfeld, welches wiederum die unterschiedlichen Spannungssysteme anzeigt, da die Markierungen des Kodierelementes wiederum derart ausgerichtet sind, dass sie auch bei dem ersten Beschriftungsfeld auf der Innenseite des Steckverbinders das zugehörige Spannungssystem anzeigen, wird eine Verwechslungsgefahr von anzuschließenden Leitungen für den Monteur vermindert.

Die Beschriftungsfelder weisen Schaltungsinformationen in Bezug auf die elektrischen Leitungen auf.

Vorteilhafter Weise ist der Informationsgehalt der Beschaltungsinformationen des ersten Beschriftungsfeldes mit dem Informationsgehalt bezüglich der Beschaltungsinformationen des zweiten Beschriftungsfeldes im Wesentlichen identisch.

Weiterhin ist es von Vorteil, wenn das Kodierelement derart ausgestaltet ist, das es unverlierbar in die Kodierelementaufnahme einrastet.

Besonders vorteilhaft ist es, wenn das Kodierelement quaderförmig ausgestaltet ist und die Markierungen derart auf den Seitenflächen angeordnet sind, dass die Markierungen auf gegenüberliegenden Seitenflächen miteinander korrespondieren und damit in jedem Beschriftungsfeld die gleiche Information angezeigt wird.

Vorzugsweise ist der Steckverbinder dazu ausgestaltet, als Spannungsversorgungsanschluss für Automatisierungsbaugruppen mit Betriebsspannungen für Spannungssysteme aus den Gruppen: Gleichspannung 24 V, Gleichspannung 24 V/28 V/60 V, Wechselspannung 120V, 230 V, genutzt zu werden.

In Bezug auf ein Zusammenstellen von Steckverbinder und Baugruppe in einem Herstellungswerk, ist der Steckverbinder mit Vorteil dazu ausgestaltet, dass das Kodierelement bei einem erstmaligen Verbinden mit der Baugruppe von der Baugruppe an den Steckverbinder übergeben wird und in diesem verrastet.

Die Zeichnungen zeigen ein Ausführungsbeispiel des Steckverbinders. Es zeigen
- FIG 1: einen Steckverbinder in einer ersten perspektivischen Ansicht,
- FIG 2: den Steckverbinder in einer zweiten perspektivischen Ansicht,
- FIG 3: den Steckverbinder mit einer geöffneten Klappe,
- FIG 4: ein Gehäuseteil des Steckverbinders, ausgestaltet als Basisteil,
- FIG 5: das Basisteil in einer anderen Ansicht mit gestecktem Kodierelement und die
- FIG 6: das Kodierelement.

Gemäß FIG 1 ist ein Steckverbinder 10 zum Trennen und Verbinden von elektrischen Baugruppen von einer Baugruppe bzw. mit der Baugruppe dargestellt. Der Steckverbinder 10 umfasst ein erstes Gehäuseteil 1 und ein zweites Gehäuseteil 2, wobei das erste Gehäuseteil 1 mit dem zweiten Gehäuseteil 2 schwenkbar verbunden ist. Da das erste Gehäuseteil 1 als eine Klappe und das zweite Gehäuseteil 2 als ein Basisteil ausgestaltet ist, lässt sich das erste Gehäuseteil 1 zur Beschaltung des Steckverbinders 10 aufklappen.

Damit der Steckverbinder 10 nur in dafür vorgesehene Baugruppen gesteckt werden kann, weist er ein Kodierelement 4 auf. Das Kodierelement 4 des Steckverbinders 10 wirkt mit einem in der Baugruppe angeordnetem Gegenkodierelement derart zusammen, dass das Schlüssel-Schloss-Prinzip realisiert ist. Das bedeutet, nur ein Steckverbinder, welcher für die Baugruppe auch vorgesehen ist, kann in diese gesteckt werden.

Die FIG 2 zeigt den Steckverbinder 10 in einer perspektivischen Ansicht mit einer Sicht auf eine Rückseite des zweiten Gehäuseteils 2. Die Rückseite des zweiten Gehäuseteils 2 ist gleichzusetzen mit einer Außenseite 22 des Basisteils. In das Basisteil ist eine Kodierelementaufnahme 3 integriert. Auf der Außenseite 22 ist im Bereich der Kodierelementaufnahme 3 eine Öffnung 23 angeordnet. Dieser Öffnung 23 ist ein zweites Beschriftungsfeld 32 zugeordnet. Das zweite Beschriftungsfeld 32 korrespondiert mit einem ersten Beschriftungsfeld 31 (siehe FIG 3), welches für einen Monteur des Steckverbinders 10 nur sichtbar ist, wenn der Steckverbinder 10 geöffnet ist (siehe FIG 3).

Gemäß der FIG 3 ist der Steckverbinder 10 als ein geöffneter Steckverbinder 10 dargestellt. Das erste Gehäuseteil 1 ist als eine Klappe und das zweite Gehäuseteil 2 als das Basisteil mit einer Innenseite 21 und der Außenseite 22 ausgestaltet, wobei in Blickrichtung auf die Innenseite 21 das erste Beschriftungsfeld 31 zu sehen ist.

Die FIG 4 zeigt das Basisteil mit der Öffnung 23 und dem ersten Beschriftungsfeld 31 in einer vergrößerten Darstellung.

Da das erste Beschriftungsfeld 31 auf der Innenseite 21 bei geschlossenem Steckverbinder 10 nicht mehr auf Anhieb sichtbar ist, ist auf der Außenseite 22 im Bereich der Kodierelementaufnahme 3 das zweite Beschriftungsfeld 32 angeordnet.

Die Beschriftungsfelder 31,32 weisen neben den Ziffern und Schriftzeichen für Gleichspannungs- und Wechselspannungsangaben Markierungslinien 41,...,46 auf. Diese Markierungslinien 41,...,46 sind derart angeordnet, dass sie je nach Beschaltungszustand des Steckverbinders mit auf dem Kodierelement 4 angeordneten Markierungen 51,...,54 bei gestecktem Kodierelement 4 in Übereinstimmung stehen.

Damit der Informationsgehalt der Beschaltungsinformationen des ersten Beschriftungsfeldes 31 mit dem Informationsgehalt bezüglich der Beschaltungsinformationen des zweiten Beschriftungsfeldes 32 identisch ist, weist das erste Beschriftungsfeld 31 eine erste Markierungslinie 41, eine zweite Markierungslinie 42 und eine dritte Markierungslinie 43 auf. Die erste Markierungslinie 41 kennzeichnet ein eingestelltes Spannungssystem von 24 V Gleichspannung. Die zweite Markierungslinie 42 kennzeichnet ein eingestelltes Spannungssystem von 60 V Gleichspannung. Die dritte Markierungslinie 43 kennzeichnet ein eingestelltes Spannungssystem von 230 V Wechselspannung. Aus Platzgründen sind die Ziffern und Schriftzeichen folgend, insbesondere auf der Innenseite 21, abgekürzt dargestellt.

Um das jeweils eingestellte Spannungssystem auch bei geschlossener Klappe des Steckverbinders 10 zu erkennen, sind auf der Außenseite 22 des Basisteils im zweiten Beschriftungsfeld korrespondierende Markierungslinien 44,45,46 angeordnet. Eine vierte Markierungslinie 44 kennzeichnet korrespondierend zu der ersten Markierungslinie 41 das Spannungssystem von 24 V Gleichspannung. Eine fünfte Markierungslinie 45 kennzeichnet korrespondierend zu der zweiten Markierungslinie 42 ein Spannungssystem von 60 V Gleichspannung. Eine sechste Markierungslinie 46 kennzeichnet korrespondierend zu der dritten Markierungslinie 43 ein Spannungssystem von 230 V Wechselspannung.

Gemäß FIG 6 ist das Kodierelement 4 in einer dreidimensionalen Draufsicht dargestellt, wobei das Kodierelement 4 quaderförmig ausgestaltet ist und die Markierungen derart auf den Seitenflächen 61,...,64 angeordnet sind, dass die Markierungen auf gegenüberliegenden Seitenflächen 61,63 bzw. 62,64 miteinander korrespondieren und damit in jedem Beschriftungsfeld 31,32 die gleiche Information angezeigt wird. Dazu trägt eine erste Seitenfläche 61 eine erste Markierung 51, eine zweite Seitenfläche 62 trägt eine zweite Markierung 52, eine dritte Seitenfläche 63 trägt eine dritte Markierung 53 und eine vierte Seitenfläche 64 trägt eine vierte Markierung 54. Die Markierungen 51,...,54 sind jeweils als in die Quaderflächen eingefräste Längsnuten mit beispielsweiser roter Farbmarkierung ausgestaltet.

Mit der FIG 5 wird das Anzeigen eines Spannungssystems mit einer Markierung des Kodierelementes 4 verdeutlicht. Das Kodierelement 4 steckt in der Öffnung 23 des zweiten Gehäuseteils 2. In Blickrichtung auf die Innenseite 21 des zweiten Gehäuseteils 2 ist das erste Beschriftungsfeld 31 oberhalb der Öffnung 23 angeordnet. Für ein Spannungssystem mit 24 V Gleichspannung ist nun das Kodierelement 4 in der Öffnung 23 derart eingesteckt, dass die erste Markierung 51 mit der ersten Markierungslinie 41 übereinstimmt.

Auf der Seitenfläche61 mit der ersten Markierung 51 gegenüberliegenden Seitenfläche 63 ist die dritte Markierung 53 angeordnet und wird dementsprechend in der Öffnung 23 sichtbar und steht in Übereinstimmung mit der vierten Markierungslinie 44 des zweiten Beschriftungsfeldes 32 der Außenseite 22 des zweiten Gehäuseteils 2.

Bei dem Steckverbinder 10 ist es damit von Vorteil, wenn bei elektronischen Geräten oder bei Automatisierungsbaugruppen verschiedene Versorgungsspannungen angeschlossen werden können, das die angeschlossene Versorgungsspannung bei geschlossenem Steckverbinder 10 von außen sowie bei geöffnetem Steckverbinder 10 von innen ablesbar ist. Die Anzeige des angeschlossenen Spannungssystems oder des anzuschließenden Spannungssystems bei geöffnetem Steckverbinder 10 gibt eine zusätzliche Hilfestellung, für den Fall, dass der Monteur gerade den Steckverbinder verdrahtet.

Bei einer vorteilhaften Ausgestaltung von einer Kombination aus Steckverbinder 10 und Baugruppe ist der Steckverbinder 10 derart ausgestaltet, dass das Kodierelement 4 bei einem erstmaligen Verbinden mit der Baugruppe von der Baugruppe an den Steckverbinder 10 übergeben wird und in diesem verrastet. Dazu ist das Kodierelement 4 zunächst an der Baugruppe vormontiert und bei einem erstmaligen Stecken des Steckverbinders 10 gleitet die Öffnung 23 über das an der Baugruppe befestigte Kodierelement 4 und da das Kodierelement 4 Verrastnasen aufweist (FIG 6) verrastet das Kodierelement 4 in der Öffnung 23 des Steckverbinders 10 und verbleibt in dem Steckverbinder 10 unverlierbar stecken.

## Patentansprüche

1. Steckverbinder (10) zum Trennen und Verbinden von elektrischen Leitungen von einer Baugruppe bzw. mit der Baugruppe, umfassend ein erstes Gehäuseteil (1) und ein zweites Gehäuseteil (2), wobei das erste Gehäuseteil (1) mit dem zweiten Gehäuseteil (2) schwenkbar verbunden ist um beide Gehäuseteile (1,2) zu einem Gehäuse zusammenzuklappen,
weiterhin aufweisend eine Kodierelementaufnahme (3) zur Aufnahme eines Kodierelements (4), welches mit einem in der Baugruppe angeordnetem Gegenkodierelement zusammenwirkt, wobei das Kodierelement (4) und das Gegenkodierelement nach dem Schlüssel-Schloss-Prinzip ausgestaltet sind,
**dadurch gekennzeichnet, dass** das erste Gehäuseteil (1) als eine Klappe und das zweite Gehäuseteil (2) als ein Basisteil mit einer Innenseite (21) und einer Außenseite (22) ausgestaltet ist, wobei in das Basisteil die Kodierelementaufnahme (3) integriert ist und ein in Blickrichtung auf die Innenseite (21) erstes Beschriftungsfeld (31) trägt, weiterhin ist das Basisteil auf der Außenseite (22) im Bereich der Kodierelementaufnahme (3) mit einer Öffnung (23) und einem der Öffnung (23) zugeordnetem zweiten Beschriftungsfeld (32) ausgestaltet, dabei weisen die Beschriftungsfelder (31,32) neben Ziffern und Schriftzeichen Markierungslinien (41,...,46) auf, welche derart angeordnet sind, dass sie mit auf dem Kodierelement (4) angeordneten Markierungen (51,52,53,54) bei gestecktem Kodierelement (4) in Übereinstimmung sind.

2. Steckverbinder (10) nach Anspruch 1, wobei die Beschriftungsfelder (31,32) Beschaltungsinformationen in Bezug auf die elektrische Leitungen aufweisen.

3. Steckverbinder (10) nach Anspruch 2, wobei der Informationsgehalt der Beschaltungsinformation des ersten Beschriftungsfeldes (31) mit dem Informationsgehalt bezüglich der Beschaltungsinformation des zweiten Beschriftungsfeldes (31) im Wesentlichen identisch ist.

4. Steckverbinder (10) nach einem der Ansprüche 1 bis 3, wobei das Kodierelement (4) derart ausgestaltet ist, dass es unverlierbar in die Kodierelementaufnahme (3) einrastet.

5. Steckverbinder (10) nach Anspruch 4, wobei das Kodierelement (4) quaderförmig ausgestaltet ist und die Markierungen derart auf den Seitenflächen (61,...,64) angeordnet sind, dass die Markierungen auf gegenüberliegenden Seitenflächen (61,62, 63,64) miteinander korrespondieren und damit in jedem Beschriftungsfeld (31,32) die gleiche Information angezeigt wird.

6. Steckverbinder (10) nach einem der Ansprüche 1 bis 5, ausgestaltet als Spannungsversorgungsanschluss für Automatisierungsbaugruppen mit Betriebsspannungen für Spannungssysteme aus der Gruppe: Gleichspannung 24 V, Gleichspannung 24 V/28 V/60 V, Wechselspannung 120 V, 230 V.

7. Steckverbinder (10) nach einem der Ansprüche 1 bis 6, derart ausgestaltet, dass das Kodierelement (4) bei einem erstmaligen Verbinden mit der Baugruppe von der Baugruppe an den Steckverbinder (10) übergeben wird und in diesem verrastet.

## Claims

1. Connector (10) for disconnecting electrical lines from a module or connecting them to said module, comprising a first housing part (1) and a second housing part (2), wherein the first housing part (1) has a hinged connection to the second housing part (2) in order to fold the two housing parts (1, 2) together into one housing,
also having a coding element receptacle (3) for accepting a coding element (4), which interacts with a mating coding element disposed in the module, wherein the coding element (4) and the mating coding element are embodied according to the lock-and-key principle,
**characterised in that** the first housing part (1) is embodied as a flap and the second housing part (2) as a base part with an inner side (21) and an outer side (22), wherein the coding element receptacle (3) is integrated into the base part and, viewed towards the inner side (21), bears a first label field (31), furthermore the base part is embodied on the outer side (22) in the area of the coding element receptacle (3) with an opening (23) and a second label field (32) assigned to the opening (23), in this case, in addition to numbers and letters, the label fields (31, 32) have marking lines (41,...,46) which are disposed such that, when the coding element (4) is plugged in, they match markings (51, 52, 53, 54) disposed on the coding element (4).

2. Connector (10) according to claim 1, wherein the label fields (31, 32) have wiring configuration information relating to the electrical lines.

3. Connector (10) according to claim 2, wherein the information content of the wiring configuration information of the first label field (31) is essentially identical to the information content relating to the wiring configuration information of the second label field (31).

4. Connector (10) according to one of claims 1 to 3, wherein the coding element (4) is embodied so that it latches into the coding element receptacle (3) in a captive manner.

5. Connector (10) according to claim 4, wherein the coding element (4) is embodied in a square shape and the markings are disposed on the side surfaces (61,...,64) such that the markings on opposite side surfaces (61, 62, 63, 64) correspond with one another and thus the same information is shown in each label field (31, 32).

6. Connector (10) according to one of claims 1 to 5, embodied as a power supply connection for automation modules with operating voltages for voltage systems from the group: 24 V DC, 24 V/28 V/60 V DC, 120 V, 230 V AC.

7. Connector (10) according to one of claims 1 to 6, embodied such that the coding element (4), on first connection to the module, is transferred from the module to the connector (10) and latches into said connector.

## Revendications

1. Connecteur (10) à fiches pour la séparation de lignes électriques d'un module ou leur liaison au module, comprenant une première partie (1) de boîtier et une deuxième partie (2) de boîtier, la première partie (1) de boîtier étant reliée à pivotement à la deuxième partie (2) de boîtier pour rabattre les deux parties (1, 2) de boîtier en un boîtier,
comprenant en outre un logement (3) d'élément de codage pour la réception d'un élément (4) de codage, qui coopère avec un élément de contre-codage disposé dans le module, l'élément (4) de codage et l'élément de contre-codage étant conformés suivant le principe de clé-serrure,
**caractérisé en ce que** la première partie (1) de boîtier est sous la forme d'un volet et la deuxième partie (2) de boîtier sous la forme d'une partie de base ayant un côté (21) intérieur et un côté (22) extérieur, le logement (3) de l'élément de codage étant intégré dans la partie de base et portant, dans le sens dans lequel on regarde le côté (21) intérieur, un premier champ (31) d'inscription, la partie de base étant en outre conformée sur le côté (22) extérieur, dans la zone du logement (3) de l'élément de codage, en ayant une ouverture (23) et un deuxième champ (32) d'inscription associé à l'ouverture (23), les champs (31, 32) d'inscription ayant, outre des chiffres et des caractères, des lignes (41,...,46) de repérage disposées de manière à coïncider, lorsque l'élément (4) de codage est enfiché, avec des repérages (51, 52, 53, 54) disposés sur l'élément (4) de codage.

2. Connecteur (10) à fiches suivant la revendication 1, dans lequel les champs (31, 32) d'inscription ont des informations de câblage se rapportant aux lignes électriques.

3. Connecteur (10) à fiches suivant la revendication 2, dans lequel le contenu informatif de l'information de câblage du premier champ (31) d'inscription est sensiblement identique au contenu informatif se rapportant à la formation de câblage du deuxième champ (31) d'inscription.

4. Connecteur (10) à fiches suivant l'une des revendications 1 à 3, dans lequel l'élément (4) de codage est conformé de manière à s'encliqueter sans possibilité de se perdre dans le logement (3) de l'élément de codage.

5. Connecteur (10) à fiches suivant la revendication 4, dans lequel l'élément (4) de codage est parallélépipédique et les repérages sont disposés sur les surfaces (61,...., 64) latérales, de manière à ce que les repérages qui sont des faces (61, ..., 64) latérales opposées se correspondent entre eux et, ainsi, la même information est donnée dans chaque champ (31, 32) d'inscription.

6. Connecteur (10) à fiches suivant l'une des revendications 1 à 5, conformé en borne d'alimentation en tension de modules d'automatisation ayant des tensions de fonctionnement pour des systèmes de tension du groupe : tension continue 24 V, tension continue 24 V/28 V/60 V, tension alternative 120 V, 230 V.

7. Connecteur (10) à fiches suivant l'une des revendications 1 à 6, conformé de manière à ce que l'élément (4) de codage passe, lors de la liaison pour la première fois au module, du module au connecteur (10) à fiches et s'y encliquette.
